# FASCICULE DE BREVET EUROPEEN

(11) **EP 1 607 560 B1**
(45) Date de publication et mention de la délivrance du brevet: **02.07.2008**
(21) Numéro de dépôt: 05356084.3
(22) Date de dépôt: 18.05.2005
(51) Int. Cl.: E05D 7/04, E05D 5/02, A47K 3/30

(54) **Dispositif de fixation d'un panneau de cabine de douche**
Befestigungsvorrichtung eines Wandteiles einer Duschkabine
Fastening device for a panel of a shower stall

(30) Priorité: 25.05.2004 FR 0405626
(43) Date de publication de la demande: 21.12.2005
(73) Titulaire: Atelier du Bain, 03300 Cusset (FR)
(72) Inventeur: Roussange, Laetitia, 03200 Le Vernet (FR); Rougeron, Franck, 03260 Marcenat (FR)
(74) Mandataire: Maureau, Philippe

(56) Documents cités:
- EP-A- 1 243 212
- WO-A-95/19131
- WO-A-03/009734
- DE-A- 10 118 223
- DE-A- 19 633 225
- DE-U- 29 701 915

## Description

La présente invention concerne un dispositif de fixation d'un panneau de cabine de douche.

Les cabines de douche sont généralement équipées de panneaux et/ou de portes de fermeture visant à éviter d'éclabousser le sol d'une salle de bain.

Les portes de cabine de douche sont généralement constituées d'un ensemble de panneaux fixes et/ou de plusieurs panneaux coulissant transversalement l'un par rapport à l'autre. Dans ce cas, la fixation et/ou le guidage des panneaux est assuré(e) par des profilés d'encadrement verticaux et horizontaux fixés au mur.

Toutefois, ce type de structure présente l'inconvénient d'être encombrant et est souvent difficile à installer, notamment dans le cas où le mur, sur lequel elle est fixée, n'est pas tout à fait vertical ou bien pas parfaitement perpendiculaire au sol.

Pour répondre à ces problèmes, une solution consiste à utiliser un montant mural longitudinal pour fixer l'extrémité du panneau de façon ajustable.

Par exemple, le brevet WO 03/009734 présente un assemblage de porte de douche dans lequel, un panneau latéral est monté sur un mur vertical de la cabine de douche, par l'intermédiaire d'un montant mural longitudinal en aluminium, de section en C ou en U, dans lequel vient directement s'encastrer le panneau. L'ensemble peut être ajusté afin de compenser un éventuel faux aplomb à l'aide de charnières ajustables indépendamment. Toutefois, un tel dispositif ne permet pas de s'adapter à des panneaux de dimensions et/ou de formes différentes.

Le document WO 95/19131 présente un montant mural pour cabine de douche, présentant une cavité une forme de U destinée à recevoir des panneaux d'épaisseur légèrement variable, grâce à un système de doigts flexible insérés à l'intérieur de la cavité, et capable de s'adapter à différentes configurations murales.

Le document DE 196 33 225 présente un dispositif de fixation d'un panneau de cabine de douche selon le préambule de la revendication 1.

Les documents EP 1 243 212, DE 101 18 223 et DE 297 01 915 présentent différents dispositifs de fixation d'un panneau de cabine de douche appartenant à l'art antérieur.

L'objet de la présente invention est de proposer un dispositif permettant de fixer des panneaux de cabine de douche, ayant des dimensions et/ou poids très varié(e)s, tout en permettant l'ajustement d'un éventuel faux aplomb, à l'aide de moyens peu coûteux et faciles à mettre en oeuvre.

Conformément à l'invention, ce but est atteint grâce à un dispositif comprenant un profilé métallique longitudinal, de section en L, comportant des première et deuxième ailes perpendiculaires, la première aile étant destinée à être fixée verticalement sur un mur d'une cabine de douche au niveau d'un bord extérieur de la cabine de douche et la deuxième aile étant destinée à s'étendre perpendiculairement au mur de fixation de la première aile, la face extérieure de la deuxième aile comportant au moins deux gorges longitudinales parallèles, s'étendant verticalement sur toute la hauteur du profilé, caractérisé en ce que la face extérieure de la deuxième aile sert à l'appui et à la fixation du panneau, et en ce que les parois intérieures en vis-à-vis des gorges longitudinales parallèles présentent un profil denté, formé par des stries parallèles qui s'étendent sur toute la longueur des gorges, le dispositif de fixation comportant des vis de fixation adaptées pour la fixation du panneau sur le profilé et destinées à être reçues dans les gorges.

Avantageusement, ce profilé métallique est formé en une seule pièce, de préférence en aluminium, et est obtenu par filage. De plus, l'aluminium présente l'avantage d'être léger, permettant ainsi une manipulation facile du profilé lors de sa fixation sur le mur de la cabine de douche.

Ce dispositif présente un caractère modulaire, dans la mesure où un même profilé permet de fixer des panneaux de forme et/ou de dimensions différentes, puisque cette fixation peut être réalisée au choix sur toute la longueur des deux gorges du profilé.

Selon une autre caractéristique de l'invention, chaque vis de fixation possède un diamètre correspondant à la largeur de la gorge et un pas égal à l'espacement des stries de la gorge, de manière à visser chaque vis dans une des gorges du profilé pour la fixation du panneau sur le profilé.

Selon une autre caractéristique de l'invention, chaque vis de fixation est constituée par une tige filetée destinée à être vissée dans une gorge du profilé et sur l'autre extrémité de laquelle est destiné à être vissé un écrou prenant appui contre la face extérieure du panneau.

Le vissage d'un écrou au niveau de chaque trou du panneau permet la fixation de celui-ci sur le profilé métallique mural.

Selon une autre caractéristique de l'invention, le dispositif de fixation comprend une entretoise tubulaire destinée à être montée sur la tige, entre la paroi extérieure du panneau et l'écrou.

Cette entretoise permet d'éviter un contact direct entre l'écrou et le panneau, ce qui évite les risques de détérioration de celui-ci.

Selon une autre caractéristique de l'invention, le dispositif de fixation comprend un accessoire, tel qu'une patère destiné à être interposé entre l'entretoise et l'écrou.

Avantageusement, cette patère permet de suspendre un accessoire ou un article de toilette tel que, par exemple, un linge.

Selon une autre caractéristique de l'invention, le dispositif comprend de plus un profilé longitudinal en matière plastique servant à l'emboîtement du bord vertical du panneau, situé du côté du mur de fixation du profilé métallique longitudinal, et prenant appui sur le fond d'une encoche longitudinale ménagée dans l'angle du profilé métallique longitudinal.

Cette pièce permet de recouvrir l'espace libre compris entre le bord longitudinal du panneau et le mur de la cabine de douche en vis-à-vis, après rectification d'un éventuel faux aplomb du panneau. Vu de l'extérieur de la cabine de douche, cette pièce cache le profilé, permettant ainsi d'améliorer l'aspect esthétique de l'ensemble.

La présente invention concerne également une cabine de douche comportant un dispositif de fixation selon l'invention, et un panneau de cabine de douche, caractérisée en ce que le panneau est percé d'au moins trois trous oblongs, disposés en quinconce selon deux lignes parallèles, de même écartement que les deux gorges du profilé.

De tels trous permettent l'engagement d'une vis ou d'une tige destinée à la fixation du panneau sur le profilé, tout en permettant à l'utilisateur de rectifier un éventuel faux aplomb du panneau (dû par exemple à des murs non parfaitement verticaux), avant de procéder à sa solidarisation à l'aide d'écrous de serrage montés à l'extrémité desdites tiges de fixation.

La disposition de trous en quinconce, permet d'alterner les points de fixation, selon deux axes correspondant aux deux gorges du profilé. II est préférable de disposer d'au moins trois trous, pour une répartition équilibrée des forces exercées par le panneau sur les stries de deux gorges du profilé par les tiges.

Pour sa bonne compréhension, l'invention est à nouveau décrite ci-dessous, en référence au dessin schématique annexé représentant, à titre d'exemple non limitatif, une forme de réalisation du dispositif de fixation qu'elle concerne.

La figure 1 est une vue en perspective d'une cabine de douche équipée d'un tel dispositif de fixation.

La figure 2 est une vue en perspective éclatée d'un mode de réalisation d'une partie de ce dispositif de fixation selon la présente invention.

La figure 3 est une vue en coupe assemblée, selon la ligne III-III de la figure 2, dans une configuration particulière où deux des trous du panneau ont été ménagés à la même hauteur.

La figure 1 représente une cabine de douche, dont l'entrée est équipée d'un panneau 2 fixe, à l'extrémité duquel est fixée une porte 3 au moyen de charnières 4. Le panneau 2 est solidarisé au mur 5 de la cabine de douche, par l'intermédiaire d'un dispositif de fixation, selon la présente invention.

Comme le montrent les figures 2 et 3, ce dispositif de fixation comporte un profilé longitudinal 6, de section en forme de L et dont les deux ailes 7, 8 sont perpendiculaires.

L'aile 7 est fixée verticalement sur un mur 5, au niveau d'un bord extérieur de la cabine de douche. L'autre aile 8, s'étend perpendiculairement au mur de fixation 5 de la première aile 7.

La face extérieure de la deuxième aile 8 du profilé 6 est destinée au support et à la fixation du panneau 2. La face extérieure de la deuxième aile 8, en contact avec le panneau 2, comporte deux gorges longitudinales parallèles 9 qui s'étendent sur toute la hauteur du profilé 6. Les parois intérieures de ces gorges 9, se trouvant en vis-à-vis, présentent un profil denté, formé par des stries 11 parallèles, qui s'étendent sur toute la longueur des gorges 9.

Dans l'angle du profilé 6 est ménagée une encoche longitudinale 22.

Comme représenté sur la figure 1, le panneau 2 est percé de trois trous oblongs 12 destinés chacun à recevoir une tige 13, filetée sur toute sa longueur. Une bague en matière plastique 14, une entretoise tubulaire 15, une patère 16 et un écrou de serrage 17 présentent tous une ouverture de diamètre égal à celui de la tige 13 sur laquelle ils sont destinés à être montés.

Comme représenté sur les figures 2 et 3, un profilé longitudinal 18 en matière plastique, situé du côté du mur de fixation 5 du profilé 6, présente une gorge 19 en forme de U, s'étendant sur toute la longueur du profilé et de forme complémentaire de celle du bord longitudinal du panneau 2. Ce profilé 18 présente également une partie mâle 21, légèrement incurvée et de forme complémentaire à celle de l'encoche 22 du profilé 6.

D'un point de vue pratique, la fixation d'un panneau 2 de cabine de douche est réalisée selon les étapes suivantes.

Tout d'abord, le profilé métallique 6 est fixé par l'une de ses ailes 7 sur un mur 5 de la cabine de douche, de préférence au niveau d'un de ses bords extérieurs (à l'entrée de la cabine), là où le panneau 2 devra être fixé, perpendiculairement au mur 5.

Une fois que le profilé 6 est solidaire du mur 5, on procède à la fixation du panneau 2 sur l'autre aile 8 du profilé 6 s'étendant perpendiculairement au mur de fixation 5 de la première aile 7, de la manière suivante. L'un des bords longitudinaux du panneau 2 est emboîté dans la gorge 19 du profilé en matière plastique 18, puis l'ensemble 18, 2 est encastré dans l'encoche 22 prévue et ménagée dans l'angle du profilé métallique 6, par la partie mâle 21.

Pour fixer l'ensemble 18, 2 sur le profilé 6, une tige filetée 13 est engagée dans chacun des trous 12 du panneau 2, puis son extrémité est vissée dans une des gorges striées 9 du profilé 6. Un écrou 17 est ensuite vissé à l'autre extrémité de la tige 13, jusqu'à ce que l'écrou 17 vienne en contact avec le panneau 2, de manière à rendre le panneau 2 solidaire du profilé 6.

Alternativement, avant d'engager et de visser l'écrou 17, l'utilisateur peut enfiler sur la tige 13 une entretoise tubulaire 15, suivie d'une patère 16, qui permettra d'y suspendre un linge par exemple. L'ensemble 15, 16 est ensuite serré contre le panneau 2, par vissage de l'écrou 17 sur la tige 13.

Dans tous les cas, afin de protéger le panneau 2 de tout endommagement lié au serrage effectué par le vissage de l'écrou 17 sur la tige 13, l'utilisateur peut préalablement positionner une bague 14 en matière plastique sur la tige 13, destinée à venir en contact sur la surface du panneau 2. Cette bague de protection peut donc être positionnée entre l'entretoise 15 et la surface du panneau 2 ou bien entre l'écrou 17 et la surface du panneau 2. Une autre bague en matière plastique peut également être placée entre le profilé métallique 6 et le panneau 2, afin d'éviter au panneau 2 de glisser par rapport au profilé 6 et d'abîmer le panneau 2.

L'invention apporte une grande amélioration par rapport à la technique existante en fournissant un dispositif de fixation d'un panneau de cabine de douche, de structure simple, pouvant convenir pour des panneaux de différentes tailles et de différents poids, permettant un réglage de faux aplomb, et possédant une excellente esthétique.

Il va de soi que l'invention n'est pas limitée à la forme de réalisation décrite ci-dessus à titre d'exemple, mais qu'elle en embrasse au contraire toutes les variantes de réalisation entrant dans le champ de protection défini par les revendications ci-annexées.

Ainsi, le dispositif selon l'invention pourrait comprendre un panneau de forme arrondie, ou percé d'un nombre différent de trous 12, un profilé 6 avec plus de deux gorges parallèles 9, ou des tiges 13 filetées non pas sur toute leur longueur mais ayant au moins une extrémité filetée, sans que l'on sorte pour autant du cadre de l'invention.

## Revendications

1. Dispositif de fixation d'un panneau (2) de cabine de douche comprenant un profilé métallique longitudinal (6), de section en L, comportant des première et deuxième ailes perpendiculaires (7 ; 8), la première aile (7) étant destinée à être fixée verticalement sur un mur d'une cabine de douche au niveau d'un bord extérieur de la cabine de douche et la deuxième aile (8) étant destinée à s'étendre perpendiculairement au mur de fixation (5) de la première aile (7), la face extérieure de la deuxième aile (8) comportant au moins deux gorges longitudinales parallèles (9), s'étendant verticalement sur toute la hauteur du profilé (6), **caractérisé en ce que** la face extérieure de la'deuxième aile (8) sert à l'appui et à la fixation du panneau (2), et **en ce que** les parois intérieures en vis-à-vis des gorges longitudinales parallèles présentent un profil denté, formé par des stries (11) parallèles qui s'étendent sur toute la longueur des gorges (9), le dispositif de fixation comportant des vis de fixation adaptées pour la fixation du panneau (2) sur le profilé (6) et destinées à être reçues dans les gorges (9).

2. Dispositif selon la revendication 1, **caractérisé en ce que** chaque vis de fixation possède un diamètre correspondant à la largeur de la gorge (9) et un pas égal à l'espacement des stries (11) de la gorge (9).

3. Dispositif selon l'une quelconque des revendications 1 et 2, **caractérisé en ce que** chaque vis de fixation est constituée par une tige filetée (13) destinée à être vissée dans une gorge (9) du profilé (6) et sur l'autre extrémité de laquelle est destiné à être vissé un écrou (17) prenant appui contre la face extérieure du panneau.

4. Dispositif selon la revendication 3, **caractérisé en ce qu'**il comprend une entretoise tubulaire (15) destinée à être montée sur la tige (13), entre la paroi extérieure du panneau (2) et l'écrou (17).

5. Dispositif selon la revendication 4, **caractérisé en ce qu'**il comprend un accessoire, tel qu'une patère (16), destiné à être interposé entre l'entretoise (15) et l'écrou (17).

6. Dispositif selon l'une quelconque des revendications 1 à 5, **caractérisé en ce qu'**il comprend un profilé longitudinal (18) en matière plastique, servant à l'emboîtement du bord vertical du panneau (2), situé du côté du mur de fixation (5) du profilé métallique longitudinal (6), et prenant appui sur le fond d'une encoche longitudinale (22) ménagée dans l'angle du profilé métallique longitudinal (6).

7. Cabine de douche comportant un dispositif de fixation selon l'une quelconque des revendications 1 à 6, et un panneau de cabine de douche, **caractérisée en ce que** le panneau (2) est percé d'au moins trois trous oblongs (12), disposés en quinconce selon deux lignes parallèles, de même écartement que les deux gorges (9) du profilé métallique longitudinal (6).

## Claims

1. Fixing system for a panel (2) of a shower stall comprising a longitudinal metal angle section (6) having perpendicular first and second legs (7; 8), the first leg (7) being designed to be fixed vertically to one wall of a shower stall on an outer edge of the shower stall and the second leg (8) being designed to extend at right angles to the wall (5) to which the first leg (7) is fixed, the outer face of the second leg (8) having at least two parallel longitudinal grooves (9) running vertically the full height of the section (6), said system being **characterized in that** the outer face of the second leg (8) provides support and fixing for the panel (2), and **in that** the opposing inner walls of the parallel longitudinal grooves have a toothed profile formed by parallel tracks (11) running the full length of the grooves (9), the fixing system comprising fixing screws suitable for fixing the panel (2) to the section (6) and designed to be received in the grooves (9).

2. System according to Claim 1, **characterized in that** each fixing screw has a diameter matching the width of the groove (9) and a pitch equal to the spacing of the tracks (11) of the groove (9).

3. System according to either one of Claims 1 and 2, **characterized in that** each fixing screw is a threaded rod (13) designed to be screwed into a groove (9) in the section (6), a nut (17) being designed to be screwed onto its other end so as to bear against the outer face of the panel.

4. System according to Claim 3, **characterized in that** it includes a tubular distance piece (15) designed to be mounted on the rod (13), between the outer wall of the panel (2) and the nut (17).

5. System according to Claim 4, **characterized in that** it includes an accessory, such as a rose (16), designed to be inserted between the distance piece (15) and the nut (17).

6. System according to any one of Claims 1 to 5, **characterized in that** it comprises a longitudinal plastic profile (18) for enclosing the vertical edge of the panel (2) nearest the wall (5) to which the longitudinal metal angle section (6) is fixed, and in contact with the concavity of a longitudinal recess (22) formed in the corner of the longitudinal metal angle section (6).

7. Shower stall comprising a fixing system according to any one of Claims 1 to 6, and a shower stall panel, **characterized in that** the panel (2) contains at least three elongated holes (12) in two staggered parallel lines separated by the same distance as the two grooves (9) of the longitudinal metal angle section (6).

## Patentansprüche

1. Vorrichtung zur Befestigung eines Duschkabine-Paneels (2), die ein längliches metallisches Profilteil (6) mit L-förmigem Querschnitt aufweist, das einen ersten und einen zweiten lotrechten Flügel (7; 8) besitzt, wobei der erste Flügel (7) dazu bestimmt ist, senkrecht an einer Mauer einer Duschkabine in Höhe eines Außenrands der Duschkabine befestigt zu werden, und der zweite Flügel (8) dazu bestimmt ist, sich lotrecht zur Befestigungsmauer (5) des ersten Flügels (7) zu erstrecken, wobei die Außenseite des zweiten Flügels (8) mindestens zwei parallele Längsrillen (9) aufweist, die sich senkrecht über die ganze Höhe des Profilteils (6) erstrecken, **dadurch gekennzeichnet, dass** die Außenseite des zweiten Flügels (8) zur Auflage und zur Befestigung des Paneels (2) dient, und dass die einander gegenüberliegenden Innenwände der parallelen Längsrillen ein gezahntes Profil aufweisen, das von parallelen Riefen (11) gebildet wird, die sich über die ganze Länge der Rillen (9) erstrecken, wobei die Befestigungsvorrichtung Befestigungsschrauben aufweist, die für die Befestigung des Paneels (2) am Profilteil (6) geeignet und dazu bestimmt sind, in den Rillen (9) aufgenommen zu werden.

2. Vorrichtung nach Anspruch 1, **dadurch gekennzeichnet, dass** jede Befestigungsschraube einen Durchmesser, der der Breite der Rille (9) entspricht, und einen Gewindegang gleich dem Abstand der Riefen (11) der Rille (9) besitzt.

3. Vorrichtung nach einem der Ansprüche 1 und 2, **dadurch gekennzeichnet, dass** jede Befestigungsschraube aus einer Gewindestange (13) besteht, die dazu bestimmt ist, in eine Rille (9) des Profilteils (6) geschraubt zu werden, und auf deren anderes Ende eine Mutter (17) geschraubt werden soll, die gegen die Außenseite des Paneels anliegt.

4. Vorrichtung nach Anspruch 3, **dadurch gekennzeichnet, dass** sie einen rohrförmigen Abstandshalter (15) aufweist, der dazu bestimmt ist, zwischen der Außenwand des Paneels (2) und der Mutter (17) auf die Stange (13) montiert zu werden.

5. Vorrichtung nach Anspruch 4, **dadurch gekennzeichnet, dass** sie ein Zubehörteil wie einen Kleiderhaken (16) aufweist, das dazu bestimmt ist, zwischen dem Abstandshalter (15) und der Mutter (17) eingefügt zu werden.

6. Vorrichtung nach einem der Ansprüche 1 bis 5, **dadurch gekennzeichnet, dass** sie ein Längsprofilteil (18) aus Kunststoff aufweist, das zum Einstecken des senkrechten Rands des Paneels (2) dient, das sich auf der Seite der Befestigungsmauer (5) des metallischen Längsprofilteils (6) befindet und auf dem Boden einer Längsaussparung (22) aufliegt, die an der Ecke des metallischen Längsprofilteils (6) eingerichtet ist.

7. Duschkabine, die eine Befestigungsvorrichtung nach einem der Ansprüche 1 bis 6 und ein Duschkabinen-Paneel aufweist, **dadurch gekennzeichnet, dass** das Paneel (2) von mindestens drei Langlöchern (12) durchbohrt ist, die gemäß zwei parallelen Linien mit gleichem Abstand wie die zwei Rillen (9) des metallischen Längsprofilteils (6) versetzt angeordnet sind.
